# EUROPÄISCHE PATENTANMELDUNG

(11) **EP 3 034 422 A1**
(43) Veröffentlichungstag der Anmeldung: **22.06.2016**
(21) Anmeldenummer: 15003539.2
(22) Anmeldetag: 11.12.2015
(51) Int. Cl.: B65D 1/06, B65D 1/14

(54) **TRANSPORTABLER KRAFTSTOFFBEHÄLTER**

(30) Priorität: 20.12.2014 DE 202014010107 U
(71) Anmelder: Proaction GmbH, 52355 Düren (DE)
(72) Erfinder: Wessel, Wolfgang, 52355 Düren (DE)
(74) Vertreter: Hauck Patentanwaltspartnerschaft mbB

(57) **Zusammenfassung**

Es wird ein transportabler Kraftstoffbehälter für Kraftfahrzeuge beschrieben, der als mit einer verschließbaren Ausgießöffnung versehener Kleinbehälter in Form einer gekrümmten teilringförmigen Röhre mit zwei Enden ausgebildet ist, so dass er eine bananenförmige Gestalt aufweist, wobei ein Ende der Röhre mit der Ausgießöffnung versehen ist. Das mit der Ausgießöffnung versehene Ende ist in der Form einer Ausgießtülle einer Kanne mit zur Krümmung des Kraftstoffbehälters entgegengesetzter Krümmung ausgebildet.

## Beschreibung

Die vorliegende Erfindung betrifft einen transportablen Kraftstoffbehälter für Kraftfahrzeuge, der als mit einer verschließbaren Ausgießöffnung versehener Kleinbehälter in Form einer gekrümmten teilringförmigen Röhre mit zwei Enden ausgebildet ist, so dass er eine bananenförmige Gestalt aufweist, wobei ein Ende der Rühre mit der Ausgießöffnung versehen ist.

Ein derartiger Behälter ist aus der EP 2 719 569 A1 bekannt. Es geht hier um einen röhrenförmigen Kleinbehälter mit einem geringen Fassungsvermögen von beispielsweise 1-5 1. Dieser Kleinbehälter besitzt die Form einer gekrümmten Röhre, die als Teilring ausgebildet ist und beispielsweise die Form eines Viertelringes oder Halbringes besitzt, wobei natürlich auch sämtliche dazwischen liegende Formen realisiert sein können.

Es wird daher ein Kraftstoffbehälter mit einem geringen Rauminhalt geschaffen, der an vielen Stellen im Kraftfahrzeug untergebracht werden kann. Der Behälter soll nur eine geringe Kraftstoffmenge aufnehmen. Dadurch, dass der Kleinbehälter in Form einer gekrümmten teilringförmigen Röhre mit bananenförmiger Gestalt ausgebildet ist, lässt er sich einfach und bequem handhaben, und zwar sowohl beim Füllen mit Kraftstoff als auch bei der Unterbringung, beim Transport und beim Ausgießen in einen Tankeinfüllstutzen.

Vorzugsweise weist der Kraftstoffbehälter an einem Ende eine verschließbare Einfüll/Ausgießöffnung auf. Diese ist zweckmäßigerweise mit einem Schraubverschluss versehen. Bei einer anderen Ausführungsform ist an einem Ende eine Einfüllöffnung und am anderen Ende eine Ausgießöffnung vorgesehen. Der Behälter lässt sich auf diese Weise einfach befüllen, insbesondere mit den an Tankstellen gebräuchlichen Betankungspistolen, aber auch einfach entleeren.

Die vorliegende Erfindung bezweckt eine Weiterbildung eines derartigen bekannten transportablen Kraftstoffbehälters. Ihr liegt die Aufgabe zugrunde, einen Kraftstoffbehälter der angegebenen Art zu schaffen, der besonders einfach und bequem handhabbar ist.

Diese Aufgabe wird erfindungsgemäß bei einer ersten Ausführungsform dadurch gelöst, dass das mit der Ausgießöffnung versehene Ende in der Form einer Ausgießtülle einer Kanne mit zur Krümmung des Kraftstoffbehälters entgegengesetzter Krümmung ausgebildet ist.

Die vorstehend genannte Aufgabe wird bei einer zweiten Ausführungsform der Erfindung dadurch gelöst, dass das mit der Ausgießöffnung versehene Ende einen Fixierungsansatz zur Befestigung eines in den Tankstutzen eines Kraftfahrzeuges einführbaren Ausgießrohres aufweist, das in einer im Kraftstoffbehälter ausgebildeten Eintiefung lösbar untergebracht ist.

Eine Vielzahl von Kraftfahrzeugen besitzt im Tankeinfüllstutzen eine Sicherungsklappe, die beim Einführen einer Betankungspistole weggeklappt, d.h. geöffnet wird und beim Herausziehen der Betankungspistole wieder in ihre Sperrstellung zurückklappt. Andere Fahrzeuge sind nicht mit einer derartigen Sicherungsklappe ausgerüstet.

Erfindungsgemäß wurde nunmehr festgestellt, dass bei dem hier konzipierten Kraftstoffbehälter bei Kraftfahrzeugen, die mit einer derartigen Sicherungsklappe ausgerüstet sind, der Kraftstoffbehälter tief genug in den Tankeinfüllstutzen eingeführt werden muss, um eine einwandfreie Kraftstoffabgabe in den Einfüllstutzen zu ermöglichen. Der Behälter muss nämlich in der Lage sein, die Sicherungsklappe zu öffnen, bevor die Kraftstoffabgabe aus dem Behälter erfolgt. Anderenfalls würde die Abgabe bei nichtgeöffneter Klappe zu früh erfolgen, so dass der Kraftstoff überschwappt.

Für diesen Fall, d.h. für Kraftfahrzeuge mit einer derartigen Sicherungsklappe, sieht die Erfindung die vorstehend beschriebene zweite Ausführungsform vor. Hier wird durch Aufsetzen des Ausgießrohres auf das Behälterende ein ausreichend langer Rohrabschnitt gebildet, um die Sicherungsklappe aufzudrücken und eine vorzeitige Entleerung des Kraftstoffes bei geschlossener Klappe zu verhindern.

Die erste Ausführungsform der Erfindung kommt vorzugsweise dann zum Einsatz, wenn die Tankeinfüllstutzen keine derartige Sicherungsklappe aufweisen. In diesem Fall kann nach dem Öffnen des Tankeinfüllstutzens die Ausgießtülle direkt in den Einfüllstutzen eingeführt werden, wobei es hier nicht unbedingt auf eine besonders tiefe Einführung ankommt. Dadurch, dass das mit der Ausgießöffnung versehene Ende des Behälters in der Form einer Ausgießtülle einer Kanne ausgebildet ist, wobei die Krümmung der Ausgießtülle entgegengesetzt zur Krümmung des Kraftstoffbehälters gestaltet ist, lässt sich der Behälter auf einfache und bequeme Weise in einen Tankeinfüllstutzen entleeren.

Die vorstehend beschriebenen beiden unterschiedlichen Ausführungsformen finden daher vorzugsweise in Verbindung mit unterschiedlich ausgebildeten Tankeinfüllstutzen Verwendung. Dies schließt jedoch nicht aus, dass beide Behälter auch in Verbindung mit Tankeinfüllstutzen ohne Sicherungsklappe oder beide Behälter in Verbindung mit Tankeinfüllstutzen mit Sicherungsklappe eingesetzt werden können.

In Weiterbildung der ersten Ausführungsform der Erfindung besitzt das mit der Ausgießöffnung versehene Ende, das als Ausgießtülle ausgebildet ist, einen geradlinig verlaufenden Endabschnitt. Vorzugsweise erstreckt sich dabei der geradlinig verlaufende Endabschnitt senkrecht zur Achse des anderen Endes des Kraftstoffbehälters. Durch diesen geradlinigen Endabschnitt ist eine Einführung in einen geradlinig ausgebildeten Tankeinfüllstutzen möglich. Eine vollständig gekrümmte Ausgießtülle kann ebenfalls zur Anwendung gelangen, wenn hiermit ein Einführen in einen üblichen Tankeinfüllstutzen möglich ist.

Es wird eine Ausführungsform bevorzugt, bei der der Kraftstoffbehälter allmählich in die Ausgießtülle übergeht. Eine entsprechende allmähliche Verengung findet dabei vorzugsweise sowohl in seitlicher Richtung als auch oben und unten statt. Bei einer anderen Ausführungsform geht der Kraftstoffbehälter über eine Stufe in die Ausgießtülle über.

Der Behälter weist zweckmäßigerweise an einem Ende eine Einfüllöffnung und am gegenüberliegenden Ende die Ausgießtülle auf. Die Einfüllöffnung ist hierbei vorzugsweise größer ausgebildet, um eine Betankungspistole einführen zu können. Beide Öffnungen sind mit einer Verschlusskappe verschließbar, beispielsweise über einen üblichen Schraubverschluss.

Bei der zweiten Ausführungsform der Erfindung wird das in einer im Kraftstoffbehälter ausgebildeten Eintiefung lösbar untergebrachte Ausgießrohr manuell aus der Eintiefung entfernt und am Fixierungsansatz des mit der Ausgießöffnung versehenen Endes befestigt. Hierzu wird beispielsweise eine entsprechende Verschlusskappe vom Fixierungsansatz abgeschraubt und das Ausgießrohr wird auf das gleiche Gewinde aufgeschraubt. Das Ausgießrohr wird dann in den Tankeinfüllstutzen eingeführt, wobei es gegen die Sicherungsklappe stößt und diese aufklappt. Der im Behälter befindliche Kraftstoff kann nunmehr in den Kraftfahrzeugtank entleert werden.

In Weiterbildung der Erfindung weist das Ausgießrohr eine an die Krümmung des Kraftstoffbehälters angepasste Krümmung auf. Hierdurch kann das Ausgießrohr ohne weiteres in einer entsprechenden Eintiefung im Behälter untergebracht werden, beispielsweise durch Klemmung in der Eintiefung fixiert werden.

Bei einer besonderen Ausführungsform besitzt das Ausgießrohr an einem Ende eine Überwurfmutter, die mit dem Fixierungsansatz verschraubbar ist.

Beide Ausführungsformen des Kraftstoffbehälters können im Querschnitt beliebig ausgebildet sein, vorzugsweise kreisförmig oder rechteckförmig.

Auch bei der zweiten Ausführungsform ist vorzugsweise an einem Ende die Einfüllöffnung und am anderen Ende die Ausgießöffnung vorgesehen, wobei die Einfüllöffnung größer ausgebildet ist, um eine Betankungspistole einführen zu können.

Die Erfindung betrifft die ferner eine Ausführungsform eines Kraftstoffbehälters, bei der das mit der Ausgießtülle versehene Ende oder das Ausgießrohr einen Endabschnitt aufweist, in dessen Innenraum mindestens ein Wandabschnitt mit Strömungsablenk/umlenkfunktion angeordnet ist. Hierdurch soll erfindungsgemäß erreicht werden, dass das im Behälter befindliche flüssige Medium, beispielsweise Benzin, beim Ausgießen des Behälters im verlangsamten Zustand aus der Ausgießtülle oder dem Ausgießrohr austritt, um ein plötzliches Heraustreten zu verhindern. Hierdurch erfolgt daher beim Einsetzen der Ausgießtülle oder des Ausgießrohres in einen Kraftstoffeinfüllstutzen eine verlangsamte Entleerung des Behälters, so dass ein Überschwappen beim Ausgießen verhindert wird.

Um diesen Effekt zu erreichen, weist der Endabschnitt insbesondere mehrere abwechselnd von gegenüberliegenden Seiten in das Innere vorstehende Wandabschnitte auf. Der mindestens eine Wandabschnitt ist hierbei als Quersteg ausgebildet. Die vorstehenden Wandabschnitte bewirken beim Ausgießen eine Strömungsablenkung bzw. Strömungsumlenkung und damit eine Strömungsverlangsamung, die hier gewünscht wird, um ein zu rasches Ausgießen (Überschwappen) bzw. ein Austreten von Kraftstoff vor Einführung in den Kraftstoffeinfüllstutzen zu verhindern.

Die Erfindung wird nachfolgend anhand von Ausführungsbeispielen in Verbindung mit der Zeichnung im Einzelnen erläutert. Es zeigen:
- Figur 1: eine Seitenansicht einer ersten Ausführungsform eines Kraftstoffbehälters;
- Figur 2: eine Draufsicht auf den Kraftstoffbehälter der Figur 1;
- Figur 3: eine Seitenansicht einer zweiten Ausführungsform eines Kraftstoffbehälters;
- Figur 4: eine Draufsicht auf den Kraftstoffbehälter der Figur 3;
- Figur 5: eine Seitenansicht einer dritten Ausführungsform eines Kraftstoffbehälters mit im Schnitt dargestelltem Endabschnitt der Ausgießtülle; und
- Figur 6: eine vergrößerte Darstellung des Endabschnittes der Ausgießtülle der Figur 5.

Bei dem in den Figuren dargestellten transportablen Kraftstoffbehälter für Kraftfahrzeuge handelt es sich um einen Kleinbehälter in Form einer gekrümmten teilringförmigen Röhre mit zwei Enden, der eine etwa bananenförmige Gestalt aufweist. Ein Ende ist hierbei als Ausgießöffnung ausgebildet, während das andere Ende als Einfüllöffnung gestaltet ist.

Der in den Figuren 1 und 2 dargestellte Kraftstoffbehälter besitzt einen etwa bananenförmigen Grundkörper 1, der im Querschnitt etwa rechteckförmig ausgebildet ist. An den Grundkörper 1 schließt sich über eine Verengung 3 eine Ausgießtülle 2 an, die in Krümmung entgegengesetzt zur Krümmung des b-ananenförmigen Grundkörpers ausgebildet ist. Die Ausgießtülle besitzt einen geradlinig verlaufenden Endabschnitt 4, der etwa senkrecht zur Behälterachse am Einfüllende verläuft. Die Ausgießöffnung besitzt hierbei einen kleineren Querschnitt als die Einfüllöffnung, so dass sie in den Tankeinfüllstutzen eines Kraftfahrzeuges eingeführt werden kann, während die Einfüllöffnung so groß ausgebildet ist, dass eine Tankpistole zum Füllen des Kraftstoffbehälters mit Kraftstoff eingeführt werden kann. Der die Einfüllöffnung aufweisende verengte Abschnitt 6 des Behälters weist ein Außengewinde 7 zum Aufschrauben einer Verschlusskappe auf. Auch der die Ausgießöffnung aufweisende lineare Endabschnitt 4 ist mit einem Außengewinde 5 versehen, mit dem eine Verschlusskappe verschraubbar ist.

Im Gebrauch wird der Behälter, der beispielsweise ein Fassungsvermögen von 5 l besitzt, durch Einführen einer Tankpistole in die Einfüllöffnung mit Kraftstoff befüllt. Nach dem Aufschrauben der entsprechenden Verschlusskappe kann der Behälter beispielsweise im Kraftfahrzeug verstaut werden. Bei Bedarf wird der Behälter zum Nachfüllen von Kraftstoff in den Kraftstofftank des Kraftfahrzeuges verwendet. Hierzu wird die Verschlusskappe von der Ausgießöffnung entfernt, und die Ausgießtülle wird in den Tankeinfüllstutzen des Kraftfahrzeuges eingeführt, um den Behälter zu entleeren.

Die in den Figuren 3 und 4 gezeigte Ausführungsform eines Kraftstoffbehälters ist ebenfalls als Kleinbehälter in Form einer gekrümmten Teilringförmigen Röhre mit zwei Enden ausgebildet. An einem Ende ist ein Ringflansch 6 mit einer Einfüllöffnung ausgebildet, wobei sich auf der Außenseite des Ringflansches ein Außengewinde 7 zum Aufschrauben einer Verschlusskappe befindet. Das andere Ende weist ebenfalls einen Ringflansch auf, der eine Ausgießöffnung besitzt und mit einem Außengewinde 5 versehen ist.

Bei dieser Ausführungsform ist der Ringflansch mit der Ausgießöffnung relativ kurz ausgebildet, so dass er nicht tief genug in den Tankeinfüllstutzen eines Kraftfahrzeuges eingeführt werden kann, um eine dort vorhandene Sicherungsklappe aufzustoßen. Um dies zu ermöglichen, weist der Behälter ein separates Ausgießrohr 9 auf, das in einer entsprechend ausgebildeten Eintiefung 8 fixiert ist, beispielsweise durch Klemmen. Die Eintiefung 8 befindet sich auf der konvexen Seite des Behälters.

Das Ausgießrohr 9 besitzt die gleiche Krümmung wie der teilringförmig ausgebildete Behälter und weist an einem Ende eine Überwurfmutter 10 auf, mit der das Ausgießrohr mit dem Außengewinde 5 am Ringflansch der Ausgießöffnung verschraubbar ist. Im Gebrauch des Behälters wird Kraftstoff mit einer Tankpistole über die Einfüllöffnung eingefüllt, wonach die entsprechende Verschlusskappe aufgeschraubt wird. Auf der Ausgießöffnung befindet sich ebenfalls eine Verschlusskappe. Der Behälter kann dann beispielsweise im Kraftfahrzeug verstaut werden.

Wenn Kraftstoff benötigt wird, wird der Behälter entnommen und wird die Verschlusskappe an der Ausgießöffnung abgeschraubt. Es wird dann das Ausgießrohr 9 aus der Eintiefung 8 entfernt und mit der Überwurfmutter 10 mit dem Gewinde 5 verschraubt. Der mit dem Ausgießrohr 9 versehene Behälter kann dann entleert werden, indem das Ausgießrohr 9 in den Tankeinfüllstutzen eingeführt wird und dabei die Sicherungsklappe aufstößt.

Figur 5 zeigt eine dritte Ausführungsform eines Kraftstoffbehälters in der Seitenansicht mit im Schnitt dargestelltem Endabschnitt der Ausgießtülle. Diese Ausführungsform unterscheidet sich von der Ausführungsform der Figur 1 im Wesentlichen nur dadurch, dass hier die Ausgießtülle 2 einen geradlinig verlaufenden Endabschnitt 4 aufweist (hier zusätzlich als Endabschnitt 11 bezeichnet), in dessen Innenraum drei Wandabschnitte 12 mit Strömungsablenk/umlenkfunktion angeordnet sind, die abwechselnd von gegenüberliegenden Seiten in das Innere in der Form von Querstegen vorstehen. Diese Ausgestaltung ist in Figur 6 im vergrößerten Maßstab dargestellt. Beim Ausgießen wird hierbei der Kraftstoff beim Passieren der Wandabschnitte 12 entsprechend umgelenkt und durchläuft eine schlangenlinienförmige Bahn, die zu einer Verlangsamung beim Ausgießen führt. Ein vorzeitiges bzw. zu schnelles Austreten von Kraftstoff wird hierdurch beim Einführen in einen Kraftstoffeinlassstutzen eines Kraftfahrzeuges verhindert.

## Patentansprüche

1. Transportabler Kraftstoffbehälter für Kraftfahrzeuge, der als mit einer verschließbaren Ausgießöffnung versehener Kleinbehälter in Form einer gekrümmten teilringförmigen Röhre mit zwei Enden ausgebildet ist, so dass er eine bananenförmige Gestalt aufweist, wobei ein Ende der Röhre mit der Ausgießöffnung versehen ist, **dadurch gekennzeichnet, dass** das mit der Ausgießöffnung versehene Ende in der Form einer Ausgießtülle (2) einer Kanne mit zur Krümmung des Kraftstoffbehälters entgegengesetzter Krümmung ausgebildet ist.

2. Kraftstoffbehälter nach Anspruch 1, **dadurch gekennzeichnet, dass** das mit der Ausgießöffnung versehene Ende einen geradlinig verlaufenden Endabschnitt (4) besitzt.

3. Kraftstoffbehälter nach Anspruch 2, **dadurch gekennzeichnet, dass** sich der geradlinig verlaufende Endabschnitt (4) senkrecht zur Achse des anderen Endes des Kraftstoffbehälters erstreckt.

4. Kraftstoffbehälter nach einem der vorangehenden Ansprüche, **dadurch gekennzeichnet, dass** der Grundkörper des Kraftstoffbehälters allmählich in die Ausgießtülle (2) übergeht.

5. Kraftstoffbehälter nach einem der Ansprüche 1 bis 3, **dadurch gekennzeichnet, dass** der Grundkörper des Kraftstoffbehälters über eine Stufe in die Ausgießtülle übergeht.

6. Transportabler Kraftstoffbehälter für Kraftfahrzeuge, der als mit einer verschließbaren Ausgießöffnung versehener Kleinbehälter in Form einer gekrümmten teilringförmigen Röhre mit zwei Enden ausgebildet ist, so dass er eine bananenförmige Gestalt aufweist, wobei ein Ende der Röhre mit der Ausgießöffnung versehen ist, **dadurch gekennzeichnet, dass** das mit der Ausgießöffnung versehene Ende einen Fixierungsansatz zur Befestigung eines in den Tankstutzen eines Kraftfahrzeuges einführbaren Ausgießrohres (9) aufweist, das in einer im Kraftstoffbehälter ausgebildeten Eintiefung (8) lösbar untergebracht ist.

7. Kraftstoffbehälter nach Anspruch 6, **dadurch gekennzeichnet, dass** das Ausgießrohr (9) eine an die Krümmung des Kraftstoffbehälters angepasste Krümmung aufweist.

8. Kraftstoffbehälter nach Anspruch 6 oder 7, **dadurch gekennzeichnet, dass** das Ausgießrohr (9) auf den Fixierungsansatz aufschraubbar ist.

9. Kraftstoffbehälter nach Anspruch 8, **dadurch gekennzeichnet, dass** das Ausgießrohr (9) an einem Ende eine Überwurfmutter (10) besitzt, die mit dem Fixierungsansatz verschraubbar ist.

10. Kraftstoffbehälter nach einem der vorangehenden Ansprüche, **dadurch gekennzeichnet, dass** er am anderen Ende eine Einfüllöffnung aufweist.

11. Kraftstoffbehälter nach einem der vorangehenden Ansprüche, **dadurch gekennzeichnet, dass** die Ausgießöffnung und die Einfüllöffnung über Verschlusskappen verschließbar sind.

12. Kraftstoffbehälter nach einem der vorangehenden Ansprüche, **dadurch gekennzeichnet, dass** er im Querschnitt kreisförmig oder rechteckförmig ausgebildet ist.

13. Kraftstoffbehälter nach einem der vorangehenden Ansprüche, **dadurch gekennzeichnet, dass** das mit der Ausgießtülle (2) versehene Ende oder das Ausgießrohr (9) einen Endabschnitt (11) aufweist, in dessen Innenraum mindestens ein Wandabschnitt (12) mit Strömungsablenk/umlenkfunktion angeordnet ist.

14. Kraftstoffbehälter nach Anspruch 13, **dadurch gekennzeichnet, dass** der Endabschnitt (11) mehrere abwechselnd von gegenüberliegenden Seiten in das Innere vorstehende Wandabschnitte 12) besitzt.

15. Kraftstoffbehälter nach Anspruch 13 oder 14, **dadurch gekennzeichnet, dass** der mindestens eine Wandabschnitt (12) als Quersteg ausgebildet ist.
